# FASCICULE DE BREVET EUROPEEN

(11) **EP 0 511 076 B1**
(45) Date de publication et mention de la délivrance du brevet: **07.12.1994**
(21) Numéro de dépôt: 92401113.3
(22) Date de dépôt: 21.04.1992
(51) Int. Cl.: C23C 4/12

(54) **Dispositif de formation de dépôt par projection d'un matériau d'apport sur un substrat**
Anlage zum Spritzbeschichten von einem Zusatzwerkstoff auf einem Substrat
Apparatus for forming deposit by spraying of a filler material on a substrate

(30) Priorité: 25.04.1991 FR 9105081
(43) Date de publication de la demande: 28.10.1992
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR); LA SOUDURE AUTOGENE FRANCAISE, F-75007 Paris (FR)
(72) Inventeur: Suzon, Serge, F-95300 Pontoise (FR); Soula, Richard, F-95000 Jouy le Moutier (FR); Arnout, Michel, F-69006 Lyon (FR)
(74) Mandataire: Le Moenner, Gabriel

(56) Documents cités:
- EP-A- 0 017 944
- EP-A- 0 323 185
- EP-A- 0 361 710
- EP-A- 0 379 119

## Description

La présente invention concerne la projection thermique à la flamme d'un matériau d'apport sur un substrat pour y constituer un dépôt et plus particulièrement un dispositif de formation de dépôt par projection d'un matériau d'apport sur un substrat, comprenant une buse de projection ayant un axe principal et comportant un passage central d'amenée du matériau d'apport débouchant par un orifice central à une extrémité de la buse et une pluralité de conduits de mélange oxycombustible débouchant à l'extrémité de la buse par des ouvertures angulairement réparties autour de l'orifice central, et un passage annulaire de gaz vecteur entourant l'extrémité de la buse.

Un dispositif de ce type est décrit dans le document EP-A-0.379.119.

La projection thermique à la flamme regroupe tout un ensemble de procédés en vue de la modification de propriétés de surface d'un substrat par la constitution, sur cette surface, d'un dépôt d'un matériau d'apport, généralement métallique. Sous l'action de la combustion du mélange oxycombustible, le matériau d'apport est amené progressivement à sa température de fusion et le gaz vecteur pulvérise le matériau fondu en fines particules animées d'une forte énergie cinétique. Les particules à l'état liquide ou pâteux viennent frapper le substrat initialement préparé pour cette opération. Le gaz vecteur actuellement employé est l'air comprimé et les rendements (rapport entre le poids de matériau d'apport réellement déposé sur le substrat et le poids de matériau d'apport effectivement consommé) typiquement obtenus sont de l'ordre de 55 à 57 % pour la projection de zinc qui est le métal le plus couramment utilisé pour la réalisation de dépôts anti-corrosion, notamment sur des tubulures métalliques.

La présente invention a pour objet de proposer un dispositif du type sus-mentionné, qui soit perfectionné, de coûts de fabrication réduits et de mise en oeuvre aisée et souple, permettant une amélioration notable du rendement de projection et susceptible d'être mis en oeuvre avec des coûts de fonctionnement réduits.

Pour ce faire, selon une caractéristique de l'invention, les ouvertures des conduits de mélange sont réparties suivant au moins deux séries décalées radialement l'une de l'autre par rapport à l'axe principal.

Selon un aspect de l'invention, le gaz vecteur comprend entre 1 et 10 % d'oxygène, typiquement entre 2 et 8 %, le reste étant l'azote, et est typiquement fourni par une unité de séparation de l'air à adsorption ou perméation. Le gaz vecteur peut être ainsi produit à faibles coûts et, bien qu'une faible quantité d'oxygène demeure présente, l'augmentation du rendement peut atteindre, pour la projection de zinc, 13 %. Un tel gaz vecteur à forte proportion de gaz inerte permet en effet de diminuer la réactivité du milieu sur le chemin des particules grâce à la réduction du volume de matériau d'apport entré en combustion et une diminution de la quantité de particules oxydées présentant un état impropre à un bon accrochage sur le substrat. De plus, la réduction du volume de chaleur par la diminution du volume de particules oxydées permet de réduire la distance entre la buse de projection sans altérer la qualité du dépôt, et donc de mieux concentrer le tir.

Selon un aspect de l'invention, la buse comprend une partie centrale définissant le passage central et reçue dans une partie périphérique tubulaire, les conduits de mélange étnat formés à l'interface entre les parties centrale et périphérique et débouchant par des ouvertures réparties en au moins une première et une deuxième séries, la distance entre l'axe principal et les ouvertures de la première série étant supérieure à la distance entre les ouvertures de la deuxième série et l'axe principal.

Les conduits de mélange sont avantageusement formés par des rainures longitudinales fraisées dans la périphérie de la partie centrale, ce qui permet de moduler aisément la profondeur, la forme et le nombre de ces conduits de mélange, et de réduire les coûts de fabrication. Un tel dispositif de projection se révèle également plus efficace et souple d'emploi que les dispositifs connus avec des gaz classiques, à savoir l'air comme gaz vecteur et l'acétylène ou le propane comme gaz combustible.

D'autres caractéristiques et avantages de la présente invention ressortiront de la description suivante de modes de réalisation, donnés à titre illustratif, faite en relation avec les dessins annexés, sur lesquels :
- la figure 1 est une vue schématique en coupe longitudinale d'un dispositif de projection selon l'invention ;
- la figure 2, représente, en vue en bout de la buse de projection, diverses variantes des conduits de mélange oxycombustible; et
- la figure 3 est une vue schématique de l'extrémité de la buse montrant l'étagement des flammes de chauffe du matériau d'apport.

On reconnaît sur la figure 1 une buse de projection constituée d'un ensemble coaxial d'une partie centrale tubulaire 1 montée dans une partie périphérique tubulaire 2, cet ensemble étant monté coaxialement dans une extrémité d'un support cylindrique 3 lui-même monté dans un corps 4 de pistolet de projection. Dans le mode de réalisation représenté sur la figure 1, la partie périphérique 2 comporte un évidement central traversant tronconique 5 se raccordant, à l'arrière, par un épaulement radial 6, à une chambre annulaire 7 de diamètre élargi. La partie centrale 1 comporte un passage central traversant 8 et comporte, à sa périphérie, deux séries de rainures longitudinales 9ₐ, 9_{b}, de profondeurs différentes, angulairement réparties et alternées. Le profil extérieur de la portion nervurée de la partie centrale 1 correspond sensiblement au profil intérieur 5 de la partie périphérique 2. En particulier, les nervures entre les rainures 9ₐ, 9_{b} comportent une partie arrière de diamètre élargi 10 reçue dans la chambre annulaire 7, en butée contre l'épaulement radial 6 mais ne s'étendant pas sur la totalité de l'extension axiale de la chambre annulaire 7. La partie centrale 1 comporte une extrémité arrière 11 de diamètre réduit alors que la partie périphérique 2 comporte une extrémité arrière 12 de diamètre élargi, ces extrémités arrière étant reçues dans un logement avant étagé 13 du support 3 lui-même traversé par un passage central 14 par lequel le matériau d'apport, en forme de fil homogène ou compacté 15, couplé à des moyens d'entraînement (non représentés), s'avance dans le passage central 8 de la pièce centrale 1 pour sortir, à l'extrémité avant de la buse, par un orifice central 15 autour duquel débouchent les conduits 9A, 9B (figure 2). Le passage 8 comporte avantageusement, au voisinage de l'orifice central 16, un chemisage tubulaire 17 en matériau plus résistant à l'usure, par exemple en acier inoxydable.

Le support tubulaire 3 comporte une pluralité de passages étagés longitudinaux 18 débouchant, en aval, dans l'extrémité aval de diamètre élargi du logement étagé 13 et, en amont, dans une chambre annulaire 19 communiquant, via des passages dans le corps 4, avec une source de gaz combustible 20, typiquement un composé de propylène et de méthylacétylène commercialisé sous l'appellation "TETRENE" ou d'un composé d'éthylène et d'acétylène commercialisé sous l'appellation "CRYLENE". La portion médiane de diamètre intermédiaire de chaque passage 18 communique, par un passage radial 21, avec une chambre annulaire 22 communiquant elle-même, via des passages internes dans le corps 4, avec une source d'oxygène 23. Le mélange oxycombustible se forme dans les passages 18 et se répartit de façon homogène dans les chambres annulaires 13 et 7 pour alimenter, de façon également homogène, les conduits 9ₐ, 9_{b}.

L'ensemble partie centrale de buse 1 et partie périphérique de buse 2 est monté et maintenu contre un épaulement interne du logement 13 par un écrou 24 vissé sur l'extrémité antérieure du support 3. Dans la partie avant de l'écrou 24 est rapporté un manchon d'extrémité 25 entourant la partie périphérique 2 et définissant un logement interne se terminant, à l'avant, par une partie conique convergente 26 entourant l'extrémité avant de la partie périphérique 2 en ménageant, autour de cette dernière, un passage annulaire 27. Le manchon 25 est maintenu et bloqué en position dans l'écrou 24 par un capot périphérique 28 vissé sur l'extrémité avant du corps 4 en formant ainsi une chambre annulaire 29 autour de l'écrou 24 et de la partie arrière du manchon 25. L'extrémité avant du corps 4 comporte une chambre annulaire 30 communiquant, par un passage intérieur 31, avec une source de gaz vecteur 32. Le manchon 24 comporte des passages radiaux 33 établissant la communication entre la chambre 29 dans le capot 28 et l'espace annulaire entre le manchon 25 et la partie périphérique de buse 2. Le gaz vecteur en provenance de la source 32 se répartit uniformément dans la chambre annulaire 30, puis passe dans la chambre annulaire 29 en refroidissant l'écrou 24 et la partie arrière du manchon 25, puis de là, par les passages 33, dans la chambre annulaire entre le manchon 25 et la partie périphérique 2 vers le passage de sortie 26, en refroidissant la partie de buse périphérique 2.

Comme on le voit mieux sur la figure 3, la conception de la buse selon l'invention autorise l'obtention d'une chauffe étagée, l'alternance des conduits de mélange 9ₐ, 9_{b} permettant de répartir différemment les dards de combustion 34a, 34b autour du matériau à fondre 15. Les conduits 9b à plus faible distance de l'axe de la buse donnent une chauffe forte 34b du matériau à fondre à une courte distance de la face avant de la buse et provoquent une montée rapide en température du matériau 15. Les autres conduits 9a assurent une chauffe 34a plus éloignée de l'extrémité de la buse et concourent à une montée en température progressive du matériau à fondre 15.

La conception de la buse en deux parties autorise l'exécution de conduits de formes très diverses, par exemple, comme représenté de gauche à droite sur la figure 2, des rainures à section rectangulaire, triangulaire ou trapézoidale. La facilité d'usinage permet également d'accroître le nombre de conduits et leur répartition angulaire, et d'améliorer ainsi la répartition de la chauffe sur le matériau à fondre. Il est ainsi également possible, comme représenté à droite sur la figure 2, de réaliser les conduits par une combinaison de trous forés 9b et de rainures plus ou moins profondes 9a, 9a′.

Comme sus-mentionné, la source de gaz vecteur 32 peut être un réservoir d'azote ou d'argon ou d'un mélange des deux. Avantageusement, selon l'invention, cette source de gaz vecteur 32 est constituée par une unité de séparation de gaz de l'air à adsorption ou perméation alimentée en air atmosphérique par un compresseur 35, le perméat, constitué d'air enrichi en oxygène, étant évacué en 36.

A titre d'exemple, pour la formation de dépôt anti-corrosion par projection de zinc, avec un gaz vecteur constitué de 97 % d'azote et de 3 % d'oxygène et une projection de métal à débit massique d'environ 20 kg/heure, les paramètres sont les suivants :

Dans ces conditions, le rendement de projection de zinc est amélioré d'environ 9 % par rapport à l'utilisation de propane et d'air comprimé.

## Revendications

1. Dispositif de formation de dépôt par projection d'un matériau d'apport sur un substrat, comprenant une buse de projection (1, 2) ayant un axe principal et comportant un passage central (8) d'amenée du matériau d'apport (15) débouchant par un orifice central (16) à une extrémité de la buse et une pluralité de conduits de mélange oxycombustible (9a, 9b) débouchant à l'extrémité de la buse par des ouvertures angulairement réparties autour de l'orifice central (16), et un passage annulaire (27) de gaz vecteur entourant l'extrémité de la buse (1, 2), caractérisé en ce que les ouvertures des conduits de mélange (9a, 9b) sont réparties suivant au moins deux séries décalées radialement l'une de l'autre par rapport à l'axe principal.

2. Dispositif selon la revendication 1, caractérisé en ce que les ouvertures des conduits de mélange d'une série (9a) sont décalées angulairement de celles (9b) de l'autre série.

3. Dispositif selon la revendication 1 ou la revendication 2, caractérisé en ce que la buse comprend une partie centrale (1) définissant le passage central (8) et reçue dans une partie périphérique tubulaire (2) de la buse, les conduits de mélange (9a, 9b) étant formés à l'interface entre les parties centrale (1) et périphérique (2) et débouchant par des ouvertures en au moins une première et une deuxième séries, la distance entre l'axe principal et les ouvertures de la première série étant supérieure à la distance entre l'axe principal et les ouvertures de la deuxième série.

4. Dispositif selon la revendication 3, caractérisé en ce que les conduits de mélange (9a ; 9b) d'au moins une desdites séries d'ouvertures sont formés par des rainures longitudinales fraisées dans la périphérie de la partie centrale (1).

5. Dispositif selon la revendication 4, caractérisé en ce que la partie périphérique (2) comprend un évidement tronconique (5) dont le profil intérieur correspond sensiblement au profil extérieur de la partie centrale (1).

6. Dispositif selon l'une des revendications 4 et 5, caractérisé en ce que les rainures (9a, 9b) ont un profil transversal diminuant de l'extérieur vers l'intérieur.

7. Dispositif selon l'une des revendications précédentes, caractérisé en ce que la buse (1, 2) est montée dans un logement étagé (13) d'un support cylindrique (3) et est maintenue par un sous-ensemble (24, 25) comportant un manchon d'extrémité (25) et formant le passage de gaz vecteur (27).

8. Dispositif selon la revendication 7, caractérisé en ce que le support cylindrique (3) et le sous-ensemble (24, 25) sont portés par un corps (4) comportant un circuit (31, 30) d'amenée de gaz vecteur relié à une source (32) de gaz vecteur.

9. Dispositif selon la revendication 8, caractérisé en ce que la source de gaz vecteur (32) est une unité de séparation de gaz de l'air.

10. Dispositif selon la revendication 9, caractérisé en ce que l'unité de séparation (32) est du type à adsorption ou perméation.

## Claims

1. Device for forming a deposit by spraying a make-up material onto a substrate, comprising a spray nozzle (1, 2) having a principal axis and including a central passage (8) for conveying the make-up material (15) opening out through a central orifice (16) at one end of the nozzle and a plurality of ducts for an oxycombustible mixture (9a, 9b) opening out at the end of the nozzle through openings angularly distributed around the central orifice (16), and an annular passage (27) for carrier gas surrounding the end of the nozzle (1, 2), characterised in that the openings in the mixture ducts (9a, 9b) are distributed in at least two series radially offset from each other with respect to the principal axis.

2. Device according to Claim 1, characterised in that the openings in the mixture ducts in one series (9a) are angularly offset from those (9b) in the other series.

3. Device according to Claim 1 or Claim 2, characterised in that the nozzle comprises a central part (1) defining the central passage (8) and housed in a tubular peripheral part (2) of the nozzle, the mixture ducts (9a, 9b) being formed at the interface between the central (1) and peripheral (2) parts and opening out through openings in at least a first and a second series, the distance between the principal axis and the openings in the first series being greater than the distance between the principal axis and the openings in the second series.

4. Device according to Claim 3, characterised in that the mixture ducts (9a; 9b) in at least one of the said series of openings are formed by longitudinal grooves milled in the periphery of the central part (1).

5. Device according to Claim 4, characterised in that the peripheral part (2) comprises a tapered recess (5), the internal profile of which corresponds substantially to the external profile of the central part (1).

6. Device according to one of Claims 4 and 5, characterised in that the channels (9a, 9b) have a transverse profile which decreases from the outside towards the inside.

7. Device according to one of the preceding claims, characterised in that the nozzle (1, 2) is mounted in a stepped housing (13) in a cylindrical support (3) and is held by a subassembly (24, 25) including an end sleeve (25) and forming the passage for the carrier gas (27).

8. Device according to Claim 7, characterised in that the cylindrical support (3) and the subassembly (24, 25) are carried by a body (4) including a circuit (31, 30) for conveying carrier gas connected to a source (32) of carrier gas.

9. Device according to Claim 8, characterised in that the source of carrier gas (32) is a unit for separating gas from air.

10. Device according to Claim 9, characterised in that the separation unit (32) is of the adsorption or permeation type.

## Patentansprüche

1. Vorrichtung zum Erzeugen einer Beschichtung aus einem aufzutragenden Werkstoff auf einem Substrat, mit einer Spritzdüse (1, 2), die eine Hauptachse hat und einen zentralen Zufuhrdurchlaß (8) für den aufzutragenden Werkstoff (15) umfaßt, der über eine zentrale Öffnung (16) in ein Ende der Düse mündet, und mit einer Vielzahl von Sauerstoff/Brennstoff-Gemischleitungen (9a, 9b), der über Öffnungen in das Düsenende mündet, die um die zentrale Öffnung herum winkelmäßig verteilt sind, und mit einem ringförmigen Trägergasdurchlaß (27), der das Ende der Düse (1, 2) umschließt, dadurch gekennzeichnet, daß die Öffnungen der Gemischleitungen (9a, 9b) sich auf zumindest zwei Serien verteilen, die, bezogen auf die Hauptachse, radial gegeneinander versetzt sind.

2. Vorrichtung nach Anspruch 1, dadurch gekennzeichnet, daß die Öffnungen der Gemischleitungen (9a) einer Serie winkelmäßig gegenüber denjenigen (9b) der anderen Serie versetzt sind.

3. Vorrichtung nach Anspruch 1 oder 2, dadurch gekennzeichnet, daß die Düse einen zentralen Bereich (1) umfaßt, der den zentralen Durchlaß (8) festlegt und in einem rohrförmigen Umfangsbereich (2) der Düse aufgenommen ist, wobei die Gemischleitungen (9a, 9b) an der ZwischenfIäche zwischen dem zentralen Bereich (1) und dem Umfangsbereich (2) ausgebildet sind und in zumindest eine erste und eine zweite Reihe von Öffnungen münden, wobei der Abstand zwischen der Hauptachse und den Öffnungen der ersten Serie größer ist als der Abstand zwischen der Hauptachse und den Öffnungen der zweiten Serie.

4. Vorrichtung nach Anspruch 3, dadurch gekennzeichnet, daß die Gemischleitungen (9a, 9b) von zumindest einer der Öffnungsserien durch Längsnuten gebildet sind, die in den Umfang des Hauptbereichs (1) eingefräst sind.

5. Vorrichtung nach Anspruch 4, dadurch gekennzeichnet, daß der Umfangsbereich (2) eine kegelstumpfförmige Ausnehmung (5) umfaßt, deren Innenprofil im wesentlichen dem Außenprofil des Hauptbereichs (1) entspricht.

6. Vorrichtung nach Anspruch 4 oder 5, dadurch gekennzeichnet, daß die Nuten (9a, 9b) ein von außen nach innen abnehmendes Querschnittsprofil haben.

7. Vorrichtung nach einem der vorangehenden Ansprüche, dadurch gekennzeichnet, daß die Düse (1, 2) in einem gestuften Sitz (13) eines zylindrischen Trägers (3) angeordnet und durch eine Untereinheit (24, 25) gehalten ist, die eine Abschlußbuchse (25) umfaßt und den Trägergasdurchlaß (27) bildet.

8. Vorrichtung nach Anspruch 7, dadurch gekennzeichnet, daß der zylindrische Träger (3) und die Untereinheit (24, 25) durch einen Körper (4) getragen sind, der eine Zufuhrleitung (31, 30) für das Trägergas umfaßt, die mit einer Trägergasquelle (32) verbunden ist.

9. Vorrichtung nach Anspruch 8, dadurch gekennzeichnet, daß die Trägergasquelle (32) eine Einheit zum Abtrennen von Gas und Luft ist.

10. Vorrichtung nach Anspruch 9, dadurch gekennzeichnet, daß die Abtrenneinheit eine Adsorptions- oder Permeationszerlegungseinheit ist.
